# EUROPÄISCHE PATENTSCHRIFT

(11) **EP 1 351 347 B1**
(45) Veröffentlichungstag und Bekanntmachung des Hinweises auf die Patenterteilung: **13.04.2005**
(21) Anmeldenummer: 03006318.4
(22) Anmeldetag: 20.03.2003
(51) Int. Cl.: H01R 33/08, H01R 13/633

(54) **Fassung für elektrische Betriebsmittel**
Socket for electrical installation
Socle pour installation électrique

(30) Priorität: 04.04.2002 DE 10214922
(43) Veröffentlichungstag der Anmeldung: 08.10.2003
(73) Patentinhaber: Vossloh-Schwabe Deutschland GmbH, 58509 Lüdenscheid (DE)
(72) Erfinder: Thiele, Jürgen, 58566 Kierspe (DE); Mews, Hans-Peter, 58511 Lüdenscheid (DE)
(74) Vertreter: Patentanwälte Rüger, Barthelt & Abel

(56) Entgegenhaltungen:
- US-A- 2 198 903
- US-A- 2 282 875
- US-A- 2 570 104
- US-A- 4 795 357
- US-A- 5 145 392
- PATENT ABSTRACTS OF JAPAN vol. 016, no. 312 (E-1230), 9. Juli 1992 (1992-07-09) & JP 04 087174 A (MATSUSHITA ELECTRIC WORKS LTD), 19. März 1992 (1992-03-19)

## Beschreibung

Die Erfindung betrifft eine Fassung für elektrische Betriebsmittel, insbesondere für Leuchtstofflampen.

Leuchtstofflampen und andere stabförmige Lichtquellen werden gelegentlich in Leuchten eingebaut, in denen beengte Verhältnisse herrschen. Insbesondere wenn in geringem Abstand zu dem Leuchtmittel angeordnete Reflektoren vorhanden sind, ist der Zugang zum Leuchtmittel, wie er erforderlich ist, um dieses z.B. aus den Fassungen herauszunehmen, erschwert. Bei manchen Leuchtenkonstruktionen sind die an dem Leuchtmittel angeordneten Reflektoren so nahe an dem Leuchtmittel angeordnet, dass das Leuchtmittel von Hand weder gedreht noch radial bewegt werden kann.

Dazu ist es Aufgabe der Erfindung, eine Fassung zu schaffen, die das Wechseln des Leuchtmittels auch bei solchen Leuchten gestattet, bei denen der Zugang zum Leuchtmittel eingeschränkt ist.

Aus der US-A-2282875 ist eine Leuchtstofflampenfassung mit zwei Einführschlitzen für die Kontaktstifte der Leuchtstofflampe bekannt. Die Fassung weist ein Fassungsgehäuse auf, in deren Innenraum Rastkontakte gelagert sind. Ein manuell betätigbarer Schieber dient einerseits dazu, die Rastkontakte auseinander zu drängen, um die Kontaktstifte der Leuchtstofflampe nach dem Einrasten wieder frei zu geben. Andererseits dient eine an der Lampe anliegende Feder dazu, die Lampe aus der Fassung herauszuheben und zwar zumindest so weit, bis deren Kontaktstifte den Rastbereich der Fassungskontakte verlassen haben.

Aus der JP-A-04087174 ist eine Leuchtstofflampenfassung mit einem Fassungsgehäuse bekannt, das zwei Einführschlitze aufweist. Diese ragen in einen Innenraum des Fassungsgehäuses, in dem Anschlusskontakte verborgen sind. An dem Fassungsgehäuse ist ein Winkelhebel gelagert, der einerseits einen Handgriff und andererseits einen Drucksteg aufweist, der die Lampe aus der Fassung herausdrückt, wenn der Winkelhebel geschwenkt wird.

Diese Aufgabe wird mit einer Fassung nach Anspruch 1 gelöst.

Die erfindungsgemäße Fassung weist ein Fassungsgehäuse mit wenigstens einem Kontaktelement zur Kontaktierung des Betriebsmittels auf. Die Fassung dient sowohl zur Halterung des Leuchtmittels als auch zur Bereitstellung seiner elektrischen Versorgung. An der Fassung ist eine Löseeinrichtung vorgesehen, mit der das Betriebsmittel aus seiner Arbeitsposition herausgeführt werden kann. Die Löseeinrichtung unterstützt somit das Herausführen des Betriebsmittels aus seiner Fassung. Sie ist mit einer manuellen Betätigungseinrichtung versehen. Diese ist an einer zugänglichen, von dem Leuchtmittel beabstandeten Stelle angeordnet. Vorzugsweise ist die Betätigungseinrichtung dabei an der Seite der Fassung angeordnet, von der das Leuchtmittel in die Fassung einzusetzen ist. Die Betätigungseinrichtung wird beispielsweise durch einen profilierten Fortsatz gebildet, der als Handhabe dient. Dieser erstreckt sich vorzugsweise radial bezüglich einer Mittelachse eines stabförmigen Leuchtmittels von der Fassung weg. Dies ermöglicht einen guten Zugang zu der Betätigungseinrichtung und somit einen einfach zu bewerkstelligenden Wechsel des Leuchtmittels.

Das Fassungsgehäuse ist vorzugsweise mit zwei Einführschlitzen für zwei Kontaktstifte des Betriebsmittels versehen, wobei das Leuchtmittel durch eine lineare, radiale Schiebebewegung in die Einführschlitze eingesetzt und in diesen verrastet wird. Vorzugsweise in dem Endbereich der Einführschlitze sind die Kontaktbereiche der Kontaktelemente angeordnet. Die Kontakte können zugleich als Rastmittel ausgebildet sein, um das Leuchtmittel in der Fassung zu halten. Alternativ können anderweitige Rastmittel, beispielsweise an dem Fassungsgehäuse ausgebildet sein.

Die Länge der Einführschlitze ist vorzugsweise größer als die Summe aus dem Abstand der Kontaktstifte voneinander und der Länge des Endbereichs der Einführschlitze in dem sich die Kontaktelemente beziehungsweise deren Kontaktbereiche befinden. Damit wird eine elektrische Berührsicherheit beim Wechseln des Leuchtmittels erreicht.

Bei einer bevorzugten Ausführungsform weist die Fassung einen Gehäuseteil auf, der zwischen einer Arbeitsposition und einer Löseposition beweglich gelagert ist. Der Gehäuseteil bildet somit ein Löseelement, mit dem das Leuchtmittel aus seiner Arbeitsposition in seine Löseposition überführt, d.h. letztendlich aus der Fassung herausgehoben werden kann. Der bewegliche Gehäuseteil ist vorzugsweise der vordere, dem Leuchtmittel zugewandte Gehäuseteil, der an einem Rückenteil gelagert ist. Das Rückenteil trägt vorzugsweise die Kontaktelemente und ist ortsfest an einem Lampenträger zu befestigen.

An dem beweglichen Gehäuseteil ist zur manuellen Verschiebung desselben vorzugsweise ein Griffstück vorgesehen, das die Betätigungseinrichtung bildet. Bevorzugterweise ist das Griffstück zwischen beiden Einführschlitzen angeordnet und es erstreckt sich in die gleiche Richtung wie diese. Es ist hier gut zugänglich. Außerdem führt die Anordnung zwischen beiden Einführschlitzen zu einer symmetrischen Belastung beim Überführen aus der Arbeitsposition in die Löseposition, so dass sich die beiden Gehäuseteile nicht gegeneinander verklemmen oder verkanten.

Dem vorderen verschiebbaren Gehäuseteil kann ein Rastmittel zugeordnet sein, das den Gehäuseteil in seiner Arbeitsposition verrastet. Es genügt eine relativ schwache Rastwirkung.

Weitere Einzelheiten vorteilhafter Ausführungsformen der Erfindung sind Gegenstand der Zeichnung, der Beschreibung oder von Unteransprüchen.

In der Zeichnung ist ein Ausführungsbeispiel der Erfindung veranschaulicht. Es zeigen:
- Figur 1: eine Leuchte mit einem stabförmigen Leuchtmittel und zwei Lampenfassungen in Seitenansicht,
- Figur 2: die Leuchte nach Figur 1, geschnitten entlang der Linie II-II,
- Figur 3: eine Lampenfassung der Leuchte nach Figur 1 in perspektivischer Darstellung in Arbeitsposition,
- Figur 4: die Lampenfassung nach Figur 3 in perspektivischer Darstellung in Löseposition,
- Figur 5: die Fassung nach Figur 3 in Explosionsdarstellung,
- Figur 6: die Leuchte nach Figur 1, geschnitten entlang der Linie VI-VI in perspektivischer Darstellung in Arbeitsposition,
- Figur 7: die Leuchte nach Figur 6 in Lösestellung und
- Figur 8: die Leuchte nach Figur 1 in Schnittdarstellung, geschnitten entlang der Linie VIII-VIII in einem anderen Maßstab.

In Figur 1 ist eine Leuchte 1 mit einer Leuchtstofflampe 2 veranschaulicht, die innerhalb eines im Querschnitt (Figur 2) u-förmigen Reflektors 3 angeordnet ist. Die Leuchtstofflampe weist einen rohrförmigen Glaskörper mit jeweils endseitig angeordneten Zweistiftsockeln 4, 5 auf. Sie sind in untereinander gleich ausgebildeten Fassungen 6, 7 mechanisch gehalten und elektrisch kontaktiert. Die Fassungen 6, 7 sind untereinander gleich ausgebildet und insbesondere im Hinblick auf die besonderen Gegebenheiten in der Leuchte 1 konzipiert. Diese liegen in dem engen Reflektor 3, der das Lampenrohr der Leuchtstofflampe 2 so dicht umschließt, dass die Leuchtstofflampe 2 in dem Reflektor 3 für eine Bedienungsperson unzugänglich ist. Das Lampenrohr 2 kann nicht mit den Fingern einer Hand ergriffen und aus dem Reflektor 3 bzw. den Fassungen 6, 7 herausgezogen werden. Dies wird jedoch durch eine spezielle Gestaltung der Fassungen 6, 7 ermöglicht, die untereinander gleich ausgebildet sind.

In Figur 3 ist stellvertretend für beide Fassungen 6, 7 die Fassung 6 veranschaulicht. Sie weist ein Fassungsgehäuse 8 auf, das aus Kunststoff ausgebildet ist. Im vorliegenden Ausführungsbeispiel ist es zweiteilig aufgebaut. Es weist ein vorderes Gehäuseteil 9 aus einem wärmebeständigen Kunststoff und ein Rückenteil 11 aus dem gleichen oder einem anderen Kunststoff auf. Das Gehäuseteil 9 ist, wie die Figuren 3 und 4 in Zusammenschau veranschaulichen, an dem Rückenteil 11 verschiebbar gelagert. Das Gehäuseteil 9 und das Rückenteil 11 sind aus Figur 5 jeweils gesondert ersichtlich. Das Rückenteil 11 ist einstückig ausgebildet und weist einen plattenförmigen Rückenabschnitt 12 auf, der die Fassungsrückwand bildet und an seiner Rückseite Befestigungsmittel 14, 15 (Figur 4 und Figur 5) trägt. Diese Befestigungsmittel sind beispielsweise als Rastmittel, Rastzapfen, Rastnasen oder dergleichen ausgebildet. Es sind alternativ auch andere Befestigungsmittel vorsehbar. Z.B. können an der Gehäuseunterseite Rastzapfen angeformt sein. Es ist auch möglich, an dem unteren Gehäuseende Rastrippen auszubilden, um die Fassung 6 als Einsteck- oder Durchsteckfassung auszubilden.

Von dem Rückenabschnitt 12 ragen zwei Seitenwände 16, 17 auf, die im Abstand parallel zueinander gehalten und im Abstand zu dem Rückenabschnitt durch eine Vorderwand 18 miteinander verbunden sind. In den Seitenwänden 16, 17 sind jeweils an der Außenseite eine flache Ausnehmung 19 ausgebildet, die zur Befestigung und Führung des Gehäuseteils 9 dient. Außerdem sind in den Seitenwänden 16, 17 Taschen 21, 22 ausgebildet, die der Arretierung zweier Kontaktelemente 23, 24 dienen.

Die Kontaktelemente 23, 24 sind in einem von dem Rückenteil 11 umschlossenen Innenraum 25 untergebracht, der durch eine Mittelwand 26 unterteilt ist, die mittig und parallel zu den Seitenwänden 16, 17 zwischen diesen angeordnet ist. Die Mittelwand 26 überragt die Seitenwände 16, 17 bezüglich einer parallel zu dem Rückenabschnitt 12 gewählten Richtung R. Außerdem überragt sie die Vorderwand 18 in der gleichen Richtung erheblich. Die Teile des Innenraums 25, die die Kontaktelemente 23, 24 aufzunehmen haben, liegen deshalb nach vorn hin offen und frei. In der Mittelwand 26 ist in diesem Bereich eine Rastvertiefung 27 ausgebildet. Außerdem enthält die Mittelwand 26 beidseitig eine Tasche 28, 28' zur Befestigung der Kontaktelemente 23, 24.

Die Kontaktelemente 23, 24 sind untereinander gleich und symmetrisch zueinander ausgebildet. Sie weisen jeweils einen oberen Kontaktbereich 31, 32 auf, der einen federnd gelagerten Schenkel bildet. Der Kontaktbereich 31, 32 weist eine Rastmulde 33, 34 auf, die zur rastenden Lagerung eines Anschlussstifts einer Leuchtstofflampe oder eines anderweitigen Betriebsmittels dient. An den Kontaktbereich 31, 32 schließt sich ein Halteabschnitt 35, 36 an, der Federklemmzungen zum Kontaktieren von elektrischen Leitern und Federzungen zum Verrasten in den Taschen 21, 22, 28, 28' aufweist.

Das Gehäuseteil 9 ist ein vierseitig geschlossenes Teilgehäuse mit einer Vorderwand 37, zwei zueinander parallelen und sich rechtwinklig von der Vorderwand 37 weg nach hinten erstreckenden Seitenwänden 38, 39, die an einander gegenüber liegenden Kanten der Vorderwand 37 angeformt sind und mit einer oberen Abschlusswand 41. Die Abschlusswand 41 und die Vorderwand 37 sind von zwei zueinander parallelen Einführschlitzen 42, 43 durchsetzt. Der Abstand zwischen diesen ist nur geringfügig größer als die Breite der Mittelwand 26. An dem verbleibenden Steg 44 ist ein Rastvorsprung 45 angeformt, der der Rastvertiefung 27 zugeordnet ist. Die Einführschlitze 42, 43 enden etwa in der Mitte der Vorderwand 37, wobei die hier vorhandenen Endbereiche 46, 47 die Bereiche sind, hinter denen sich die Kontaktbereiche 31, 32 der Kontaktelemente 23, 24 befinden. Die Länge der Einführschlitze 42, 43 ist größer als der jeweilige Endbereich plus dem äußeren Stiftabstand der anzuschließenden Leuchtstofflampe. Um dies zu erreichen, sind die an der oberen Abschlusswand 41 befindlichen Mündungen der Einführschlitze 42, 43 durch angeformte Isolierfortsätze 48, 49 verlängert. Die Verlängerung der Einführschlitze 42, 43 bietet einen Berührungsschutz beim Einsetzen der Leuchtstofflampe in die Fassung.

Zwischen diesen erstreckt sich in Verlängerung des Stegs 44 ein flaches profiliertes Griffstück 51 in Schlitzlängsrichtung von dem Vorderteil 9 weg. Das Griffstück 51 dient als Handhabe um das Vorderteil 9 auf dem Rückenteil 11 verschieben zu können.

Die Lagerung des Gehäuseteils 9 an dem Rückenteil 11 ist aus Figur 8 ersichtlich. An den Innenseiten der Seitenwände 38, 39 sind Führungsrippen 52, 53 angeformt, die in die Rastmulden 33, 34 greifen und dadurch das Vorderteil 9 begrenzt verschiebbar an dem Rückenteil 11 lagern. Der Verschiebeweg ist dabei so groß, dass das untere jeweilige Ende 54, 55 (Figur 3), das in einer Endstellung des Gehäuseteils 9 die Rastmulde 33, 34 jedes Kontaktelements 23, 24 freigibt (Figur 3), völlig aus dem Kontaktbereich 31, 32 jedes in dem Rückenteil 11 ruhenden Kontaktelements 23, 24 heraus bewegt werden kann. Der Verschiebeweg des Gehäuseteils 9 ist somit größer als der Abstand der Rastmulde 33, 34 von der zum freien Ende hin benachbarten Rasterhebung.

Die insoweit beschriebene Fassung 6 bzw. 7 arbeitet wie folgt:

Es wird angenommen, dass sich die Fassungen 6, 7 in der in Figur 3 veranschaulichten Position befinden und dass noch keine Leuchtstofflampe in die Fassung 6, 7 eingesetzt ist. Diese wird nun mit ihren beiden Kontaktstiften 2a, 2b (Figur 8) in die Einführschlitze 42, 43 eingesetzt und durch leichten Druck verrastet. Die Kontaktstifte 2a, 2b schnappen dabei in die Rastmulden 33, 34 der Kontaktelemente 23, 24.

Das Einsetzen der Leuchtstofflampe 2 in die Fassungen 6, 7 unterscheidet sich vom Ablauf her nicht wesentlich, wenn sich die Fassungen 6, 7 zunächst in der in Figur 4 veranschaulichten Position befinden. Nach dem Einsetzen der Kontaktstifte 2a, 2b der Leuchtstofflampe in die Einführschlitze 42, 43 drücken diese gegen die Endflächen 54, 55 und verschieben den Gehäuseteil 9 der Fassung 6 bzw. 7, bis sie in die Rastmulden 33, 34 einrasten.

In beiden Fällen ist die Leuchtstofflampe 2 nun sicher kontaktiert und gehalten. Die Leuchte 1 ist betriebsbereit.

Soll die Leuchtstofflampe 2 nun zu einem späteren Zeitpunkt aus der Leuchte 1 entnommen werden, ist direkter Zugang zu der Leuchtstofflampe 2 nicht möglich. Der Reflektor 3 verhindert den manuellen Zugang zu der Leuchtstofflampe 2. Dieser Zustand ist in Figur 6 veranschaulicht. Der Zwischenraum zwischen dem Reflektor 3 und der Leuchtstofflampe 2 ist zu eng, als dass die Leuchtstofflampe 2 von Hand aus den Fassungen 6, 7 herausgezogen werden könnte. Der Bediener kann die Leuchtstofflampe 2 jedoch aus der Fassung 6 herausführen, indem er das Griffstück 51 ergreift und in Griffstücklängsrichtung daran zieht. Die Fassung 6 wird dadurch in die in Figur 7 veranschaulichte Stellung überführt. Damit werden zugleich die Anschlussstifte der Leuchtstofflampe 2 aus den Rastmulden 33, 34 heraus geführt. Die Endflächen 54, 55 der Einführschlitze 42, 43 schieben die Kontaktstifte 2a, 2b über die an die Rastmulden 33, 34 grenzenden Erhebungen der Kontaktbereiche 31, 32. Die Leuchtstofflampe 2 ist dadurch von den Fassungen 6, 7 gelöst. Außerdem ist die Leuchtstofflampe 2 etwas aus dem Reflektor 3 heraus bewegt, wie Figur 7 veranschaulicht. Sie kann nun leicht entnommen werden.

Eine Fassung 6, die sich insbesondere für Leuchten eignet, die keinen direkten manuellen Zugang zu dem gesockelten Leuchtmittel gestatten, weist einen Schieber auf, mit dem der Lampensockel bzw. dessen Kontaktstifte 2a, 2b aus der Fassung herausgeschoben werden oder zumindest von der Fassung gelöst werden können. Bei einer bevorzugten Ausführungsform ist das Fassungsgehäuse 8 zweiteilig ausgebildet, wobei der Gehäuseteil 9 als Schieber ausgebildet ist.

## Patentansprüche

1. Fassung (6) für elektrische Betriebsmittel mit Lampenkontaktstiften (2a, 2b), insbesondere für Leuchtstofflampen (2),
mit einem Fassungsgehäuse (8), in dem wenigstens ein Kontaktelement (23) zur elektrischen Kontaktierung eines Kontaktstifts (2a, 2b) des Betriebsmittels gehalten ist, und
mit einer Löseeinrichtung zum Herausführen des Betriebsmittels aus der Fassung (6), wobei die Löseeinrichtung eine manuelle Betätigungseinrichtung (51) aufweist,
**dadurch gekennzeichnet,**
**dass** das Fassungsgehäuse (8) ein Rückenteil (11) und ein an dem Rückenteil (11) verschiebbar gelagertes Gehäuseteil (9) aufweist, in dem Einführschlitze (42, 43) für die Lampenkontaktstifte (2a, 2b) ausgebildet sind, wobei das Gehäuseteil (9) die Löseeinrichtung zum Herausführen des Betriebsmittels aus der Fassung (6) bildet.

2. Fassung nach Anspruch 1, **dadurch gekennzeichnet, dass** das beweglich gelagerte Gehäuseteil wenigstens eine Anlagefläche (54) für das Betriebsmittel aufweist.

3. Fassung nach Anspruch 1, **dadurch gekennzeichnet, dass** ein Kontaktbereich (31) des Kontaktelements (23) in einen Endbereich (46) des Einführschlitzes (42) ragt.

4. Fassung nach Anspruch 3, **dadurch gekennzeichnet, dass** in gerader Verlängerung einer seitlichen Schlitzbegrenzung wenigstens ein Isolierfortsatz (48, 51) angeordnet ist.

5. Fassung nach Anspruch 4, **dadurch gekennzeichnet, dass** ein Isolierfortsatz (51) als Griffstück ausgebildet ist.

6. Fassung nach Anspruch 1, **dadurch gekennzeichnet, dass** Kontaktbereiche (31, 32) der Kontaktelemente (23, 24) in Endbereiche (46, 47) der Einführschlitze (42, 43) ragen.

7. Fassung nach Anspruch 6, **dadurch gekennzeichnet, dass** die Länge der Einführschlitze (42, 43) größer ist als die Summe aus dem Abstand der Kontaktstifte und der Länge des Endbereichs (46, 47).

8. Fassung nach Anspruch 2, **dadurch gekennzeichnet, dass** der Gehäuseteil (9) zwischen einer Arbeitsposition und einer Löseposition beweglich gelagert ist.

9. Fassung nach Anspruch 2, **dadurch gekennzeichnet, dass** der Gehäuseteil (9) in einer quer zu dem Kontaktstift orientierten Richtung (R) linear beweglich gelagert ist.

10. Fassung nach Anspruch 2 und 6, **dadurch gekennzeichnet, dass** an dem Gehäuseteil (9) zwischen beiden Einführschlitzen (42, 43) ein Griffstück (51) vorgesehen ist.

11. Fassung nach Anspruch 1, **dadurch gekennzeichnet, dass** der Löseeinrichtung (9) ein Rastmittel (27, 45) zugeordnet ist, um es in einer Arbeitsposition zu halten.

12. Fassung nach Anspruch 1, **dadurch gekennzeichnet, dass** das Kontaktelement (23) als Rastmittel für die Lampenkontaktstifte (2a, 2b) ausgebildet ist.

13. Fassung nach Anspruch 3 und 12, **dadurch gekennzeichnet, dass** die Rastposition des Kontaktelements (23) in dem Endbereich des Einführschlitzes (42) angeordnet ist.

14. Fassung nach Anspruch 8, **dadurch gekennzeichnet, dass** dem Gehäuseteil (9) ein Rastmittel (27, 45) zugeordnet ist, das eine Rastposition aufweist, die in der Arbeitsposition angeordnet ist.

15. Fassung nach Anspruch 1, **dadurch gekennzeichnet, dass** die Kontaktelemente (23, 24) an dem Rückenteil (11) gelagert sind.

16. Fassung nach Anspruch 1, **dadurch gekennzeichnet, dass** an dem Rückenteil (11) Befestigungsmittel (14, 15) angeformt sind.

## Claims

1. Socket (6) for electrical equipment with lamp contact pins (2a, 2b), in particular for fluorescent lamps (2),
with a socket housing (8), in which at least one contact element (23) for electrically connecting a contact pin (2a, 2b) of the equipment is held, and
with a releasing means for removing the equipment from the socket (6), wherein the releasing means has a manual operating means (51),
**characterised in that**
the socket housing (8) has a rear part (11) and a housing part (9), which is disposed to be displaceable on the rear part (11) and in which insertion slots (42, 43) are provided for the lamp contact pins (2a, 2b), wherein the housing part (9) forms the releasing means for removing the equipment from the socket.

2. Socket according to Claim 1, **characterised in that** the moveably disposed housing part has at least one abutment face (54) for the equipment.

3. Socket according to Claim 1, **characterised in that** a contact region (31) of the contact element (23) projects into an end region (46) of the insertion slot (42).

4. Socket according to Claim 3, **characterised in that** at least one insulation extension (48, 51) is arranged in a straight extension of a lateral slot boundary.

5. Socket according to Claim 4, **characterised in that** an insulation extension (51) is configured as a grip piece.

6. Socket according to Claim 1, **characterised in that** contact regions (31, 32) of the contact elements (23, 24) project into end regions (46, 47) of the insertion slots (42, 43).

7. Socket according to Claim 6, **characterised in that** the length of the insertion slots (42, 43) is greater than the sum of the spacing of the contact pins and the length of the end region (46, 47).

8. Socket according to Claim 2, **characterised in that** the housing part (9) is disposed to be movable between a working position and a release position.

9. Socket according to Claim 2, **characterised in that** the housing part (9) is disposed to be linearly movable in a direction (R) oriented transversely to the contract pin.

10. Socket according to Claim 2 and 6, **characterised in that** a grip piece (51) is provided between the two insertion slots (42, 43) on the housing part (9).

11. Socket according to Claim 1, **characterised in that** a catch means (27, 45) is associated with the releasing means (9) to hold it in a working position.

12. Socket according to Claim 1, **characterised in that** the contact element (23) is configured as a catch means for the lamp contact pins (2a, 2b).

13. Socket according to Claim 3 and 12, **characterised in that** the catch position of the contact element (23) is arranged in the end region of the insertion slot (42).

14. Socket according to Claim 8, **characterised in that** associated with the housing part (9) is a catch means (27, 45), which has a catch position arranged in the working position.

15. Socket according to Claim 1, **characterised in that** the contact elements (23, 24) are disposed on the rear part (11).

16. Socket according to Claim 1, **characterised in that** fastening means (14, 15) are mounded on the rear part (11).

## Revendications

1. Douille (6) pour appareils électriques pourvus de broches de contact de lampe (2a, 2b), notamment pour lampes à fluorescence (2), comportant
un corps de douille (8) dans lequel est fixé au moins un élément de contact (23) pour réaliser le contact électrique avec une broche de contact (2a, 2b) de l'appareil,
avec un dispositif de déverrouillage pour extraire l'appareil de la douille (6), le dispositif de déverrouillage présentant un dispositif d'actionnement (51) manuel,
**caractérisée par le fait que**
le corps de douille (8) comporte une partie dos (11) et une partie boîtier (9) qui est montée coulissante sur la partie dos (11) et dans laquelle sont aménagées des fentes d'insertion (42, 43) pour les broches de contact de lampe (2a, 2b), la partie boîtier (9) formant le dispositif de déverrouillage pour extraire l'appareil de la douille (6).

2. Douille selon la revendication 1, **caractérisée par le fait que** la partie boîtier montée mobile présente au moins une surface d'appui (54) pour l'appareil.

3. Douille selon la revendication 1, **caractérisée par le fait qu'**une zone de contact (31) de l'élément de contact (23) s'étend jusque dans une zone d'extrémité (46) de la fente d'insertion (42).

4. Douille selon la revendication 3, **caractérisée par le fait qu'**au moins une cloison d'isolation (48, 51) est disposée dans le prolongement rectiligne d'une paroi latérale de la fente.

5. Douille selon la revendication 4, **caractérisée par le fait qu'**une cloison d'isolation (51) est conformée en poignée.

6. Douille selon la revendication 1, **caractérisée par le fait que** des zones de contact (31, 32) des éléments de contact (23, 24) s'étendent dans des zones d'extrémité (46, 47) des fentes d'insertion (42, 43).

7. Douille selon la revendication 6, **caractérisée par le fait que** la longueur des fentes d'insertion (42, 43) est supérieure à la somme de l'écartement des broches de contact et de la longueur de la zone d'extrémité (46, 47).

8. Douille selon la revendication 2, **caractérisée par le fait que** la partie boîtier (9) est montée avec possibilité de déplacement entre une position de travail et une position de déverrouillage.

9. Douille selon la revendication 2, **caractérisée par le fait que** la partie boîtier (9) est montée avec possibilité de déplacement linéaire dans une direction (R) transversale à la broche de contact

10. Douille selon revendications 2 et 6, **caractérisée par le fait qu'**une partie formant poignée (51) est prévue sur la partie boîtier (9), entre les deux fentes d'insertion (42, 43).

11. Douille selon la revendication 1, **caractérisée par le fait qu'**un moyen d'encliquetage (27, 45) est associé au dispositif de déverrouillage (9) aux fins de maintenir celui-ci dans une position de travail.

12. Douille selon la revendication 1, **caractérisée par le fait que** l'élément de contact (23) est conformé en moyen d'encliquetage pour les broches de contact de lampe (2a, 2b).

13. Douille selon revendications 3 et 12, **caractérisée par le fait que** la position d'encliquetage de l'élément de contact (23) est disposée dans la zone d'extrémité de la fente d'insertion (42).

14. Douille selon la revendication 8, **caractérisée par le fait qu'**à la partie boîtier (9) est associé un moyen d'encliquetage (27, 45) qui présente une position d'encliquetage disposée dans la position de travail.

15. Douille selon la revendication 1, **caractérisée par le fait que** les éléments de contact (23, 24) sont montés sur la partie dos (11).

16. Douille selon la revendication 1, **caractérisée par le fait que** des moyens de fixation (14, 15) sont aménagés sur la partie dos (11).
